# EUROPÄISCHE PATENTSCHRIFT

(11) **EP 2 255 412 B1**
(45) Veröffentlichungstag und Bekanntmachung des Hinweises auf die Patenterteilung: **12.04.2017**
(21) Anmeldenummer: 09710771.8
(22) Anmeldetag: 24.01.2009
(51) Int. Cl.: H01R 13/18, H01R 13/11

(54) **ELEKTRISCHE ANSCHLUSSEINRICHTUNG**
ELECTRICAL CONNECTION DEVICE
DISPOSITIF DE CONNEXION ÉLECTRIQUE

(30) Priorität: 14.02.2008 DE 102008009357
(43) Veröffentlichungstag der Anmeldung: 01.12.2010
(73) Patentinhaber: Phoenix Contact GmbH & Co. KG, 32825 Blomberg (DE)
(72) Erfinder: SCHRADER, Andreas, 33129 Delbrück (DE)
(74) Vertreter: Michalski Hüttermann & Partner Patentanwälte mbB
(86) Internationale Anmeldenummer: PCT/EP2009/000459
(87) Internationale Veröffentlichungsnummer: WO 2009/100812

(56) Entgegenhaltungen:
- EP-A- 0 786 830
- US-A- 4 351 583
- US-A- 4 553 799
- US-A- 4 583 812

## Beschreibung

Die Erfindung betrifft eine elektrische Anschlusseinrichtung, insbesondere zur Übertragung von hohen Stromstärken, wie sie in unterschiedlichen technischen Bereichen erforderlich sind. Dabei werden beispielsweise Stromstärken von 125 Ampere und mehr bei Spannungen von bis zu 1000 Volt übertragen. Dazu können beispielsweise Leiter mit Querschnitten von 25 oder 35 mm² erforderlich sein.

Im Stand der Technik sind verschiedene Anschlusseinrichtungen zur Übertragung von hohen Stromstärken bekannt geworden. Dazu zählen Flachsteckkontakte und insbesondere Rundsteckkontakte, bei denen die Kontaktstelle im Wesentlichen rotationssymmetrisch ausgebildet ist. Für derartig hohe Stromstärken werden meist Stecker mit gedrehten Anschlussteilen verwendet, um die auftretenden Stromstärken zuverlässig zu übertragen.

Mit der DE 88 11 020 U1 ist ein Federarmkontakt mit einer Außenüberfeder zur Übertragung elektrischer Ströme bekannt geworden, wobei der Federarmkontakt eine Federarmbasis und sich nach vorn erstreckende Federarme aufweist. Die Kontaktkraft im Bereich der Kontaktstelle wird durch die Federarme übertragen, die beim Einschieben eines Messerkontaktes gegen ihre Klemmkraft auseinander gedrückt werden müssen. Die Außenüberfeder verhindert ein Aufbiegen der Federarme und unterstützt die Federarme. Nachteilig bei einem solchen Federarmkontakt mit Außenüberfeder ist, dass sich an den Federarmen aus Kupfermaterial im Laufe der Zeit Setzungserscheinungen ergeben, die somit die Federkraft erheblich verringern, was zu Störungen im Betrieb führen kann. Um die erforderliche Klemmkraft auch dauerhaft zu gewährleisten, muss deshalb eine hohe anfängliche Klemmkraft im Grundzustand vorgesehen werden, was zu erheblichen Komforteinbußen bei der Bedienung führt, da das Aufstecken und Abziehen solcher Steckverbindungen dementsprechend hohe Bedienkräfte erfordert.

Bei den auf dem Markt erhältliche Rundsteckverbindern kann zwar der geforderte Strom übertragen werden, aber diese sind aufwändig in der Herstellung, was sich in relativ hohen Kosten niederschlägt. Außerdem weisen sie eine relativ große Bauform auf, was insbesondere bei mehrpoligen Anschlüssen unerwünscht ist.

Gemäß der US 4 583 812 A ist eine Kontaktaufnahme mit zwei gegenüberliegenden beabstandeten Kontaktfingern vorgesehen, die sich von einem Körperbereich davon erstrecken, um ein Kontaktmesser, das dazwischen einführbar ist, aufzunehmen. Die Kontaktfinger werden dabei durch das Aufsetzen einer Überfeder mit einem im Wesentlichen U-förmigen Querschnitt zueinander gedrückt, so dass das dazwischenliegende Kontaktmesser von den Kontaktfingern gehalten wird.

Aus der EP 0 786 830 A1 ist eine Anschlusseinrichtung für einen elektrischen Buchsenkontakt mit einer Kontakttulpe bekannt. Die Kontakttulpe weist einen im Wesentlichen kastenförmigen Querschnitt auf und umfasst eine Mehrzahl Kontaktlamellen, die entlang des Querschnitts angeordnet sind. Die Kontakttulpe dient zum Kontakt mit einem darin einzuführenden Kontaktmesser, wobei eine formschlüssig daran gehaltenen Überfeder vorgesehen ist, die mit an ihren Breitseiten angeordneten Überfederfingem die Kontaktlamellen der Kontakttulpe gegeneinander drückt. Zusätzliche an den schmalen Seiten angeordnete Überfederfinger drücken gegen Kontaktlamellen an der schmalen Seite der Kontakttulpe. Die Überfederfinger sind dabei derart ausgestaltet, dass sie jeweils mehrere Kontaktlamellen der Kontakttulpe gemeinsam gegen das Kontaktmesser drücken.

Die US 4 351 583 A betrifft eine im Wesentlichen einteilig ausgebildete Anschlusseinrichtung mit einer Kontakttulpe, die in Steckrichtung einen U-förmigen Querschnitt aufweist. Am offenen Ende des U-förmigen Querschnitts sind einzelne Kontaktlamellen einseitig miteinander verbunden, so dass sie eine gemeinsame Kontaktfläche mit einem dazwischen einzuführenden Kontaktmesser bilden. Zur Erhöhung des Anpressdrucks wird eine zusätzliche U-förmige Überfeder über die Kontakttulpe gesteckt, die auf mehrere Kontaktlamellen gemeinsam drückt, um im Bereich der Kontaktflächen den Anpressdruck zu erhöhen.

Vor dem Hintergrund des geschilderten Standes der Technik ist es deshalb die Aufgabe der vorliegenden Erfindung, eine elektrische Anschlusseinrichtung zur Verfügung zu stellen, welche zur Übertragung von hohen Stromstärken geeignet ist und bei welcher geringe Steck- und Ziehkräfte erforderlich sind, wobei die Stromübertragung auch dauerhaft zuverlässig funktioniert.

Diese Aufgabe wird gelöst durch eine elektrische Anschlusseinrichtung mit den Merkmalen des Anspruchs I. Bevorzugte Weiterbildungen der Erfindungen sind Gegenstand der Unteransprüche. Weitere vorteilhafte Merkmale und Ausgestaltungen der Erfindung werden in den Ausführungsbeispielen angegeben.

Die erfindungsgemäße elektrische Anschlusseinrichtung ist insbesondere zur Übertragung von hohen Stromstärken geeignet und umfasst wenigstens einen Flachkontakt mit einer Kontakttulpe und ein Kontaktmesser mit einer vorbestimmten Messerdicke, wobei der Flachkontakt zur Aufnahme des Kontaktmessers mit der vorbestimmten Messerdicke geeignet ist. Erfindungsgemäß wird eine zur Kontaktierung vorgesehene Kraft im Wesentlichen durch eine Überfeder in dem Kontaktbereich aufgebracht. Dabei weist die Kontakttulpe in einem unbelasteten Zustand etwa eine freie Eintrittsbreite auf, welche ungefähr der vorbestimmten Messerdicke des Kontaktmessers entspricht.

Weiterhin ist erfindungsgemäß wenigstens eine Länge der Kontaktfinger der Kontakttulpe erheblich größer als eine entsprechende Länge der Überfederfinger der Überfeder. Insbesondere sind die schräg aufeinander zulaufenden Bereiche der Überfederfinger erheblich kürzer als die aufeinander zulaufenden Bereiche der Kontaktfinger. Erfindungsgemäß verlaufen die Überfederfinger erheblich schräger zu dem Aufnahmeraum mit einem aufgenommenen Kontaktmesser als die Kontaktfederfinger zu dem Aufnahmeraum oder dem Kontaktmesser. Dadurch wird erzielt, dass die Federkraft der Überfeder relativ groß ist, während durch die langen und relativ wenig geneigten Kontaktfederfinger eine geringe Federkonstante und eine große Kontaktfläche zur Verfügung gestellt wird. Die Kontaktkraft wird im Wesentlichen oder sogar nahezu vollständig durch die Überfeder aufgebracht.

Die erfindungsgemäße elektrische Anschlusseinrichtung bietet erhebliche Vorteile. Durch den Einsatz der Überfeder können definierte Kontaktkräfte aufgebracht werden. Die erfindungsgemäße Lösung, bei der die Überfeder die Kontaktkraft genau in dem Kontaktbereich aufbringt, hat den erheblichen Vorteil, dass dadurch Setzungserscheinungen an der Kontakttulpe keine oder im Wesentlichen keine Rolle spielen.

Bei dem Stand der Technik gemäß der DE 88 11 020 U1 erstreckt sich die Außenüberfeder nur über einen Teil der Länge der Federarme und die Außenüberfeder wirkt nicht an der Kontaktstelle, sondern davon beabstandet. Deshalb können dort Setzungserscheinungen an den die Stromstärke übertragenden Federarmen zu erheblichen Änderungen der Kontaktkraft führen. Bei der vorliegenden Erfindung erfolgt eine Trennung der unterschiedlichen Aufgaben, wobei die Kontakttulpe zur Übertragung der Stromstärke vorgesehen ist und wobei die Überfeder zur Aufbringung der Kontaktkraft dient. Durch die strikte Trennung der beiden Aufgabenbereiche kann eine zuverlässige und dauerhaft sichere Stromübertragung gewährleistet werden.

Grundsätzlich spielt es erfindungsgemäß keine Rolle, ob durch die Kontakttulpe noch ein geringer Anteil der Kontaktkraft übertragen wird oder nicht, da jedenfalls der wesentliche Teil der Kontaktkraft durch die Überfeder in dem Kontaktbereich aufgebracht wird. Die Kontakttulpe weist im unbelasteten Zustand etwa eine freie Eintrittsbreite auf die ungefähr der Messerdicke des einzuführenden Kontaktmessers entspricht. Dadurch könnte ohne vorhandene Außenfeder das Kontaktmesser an sich ohne Kraftaufwand in die Kontakttulpe eingeschoben werden, allerdings wäre die Stromübertragung nicht gesichert. Zur Sicherung der für die Stromübertragung nötigen Kontaktkraft dient deshalb die Außenfeder, die den Kontaktbereich mit der vorgesehenen Kontaktkraft vorbelastet. Es herrschen definierte Bedingungen vor, die unabhängig von etwaigen Setzungsbedingungen an der Kontakttulpe dauerhaft aufrecht erhalten bleiben. Dadurch wird es ermöglicht, die tatsächliche Kontaktkraft zu verringern, wodurch ein höherer Bedienkomfort erreicht wird, wobei sowohI das
Aufstecken als auch das Abziehen eines Kontaktes erleichtert wird.

Die Kontakttulpe weist insbesondere wenigstens zwei Kontaktarme auf, die im Kontaktbereich voneinander um die Eintrittsbreite beabstandet sind.

In einer erfindungsgemäßen Weiterbildung ist ein Durchsteckschutz vorgesehen, der insbesondere im hinteren Bereich der Kontakttulpe ein unabsichtliches Durchstecken verhindert.

Der Durchsteckschutz kann dabei als ein die beiden Kontaktarme der Kontakttulpe verbindender Steg ausgeführt sein, sodass ein einfacher und effektiver Durchsteckschutz zur Verfügung gestellt wird.

In einer bevorzugten Weiterbildung der Erfindung weisen die Überfeder und die Kontakttulpe jeweils eine Mehrzahl von Lamellen oder einander jeweils zugeordneten Kontaktfingerpaaren auf. Beispielsweise können drei, vier, fünf, sechs oder noch mehr Kontaktfingerpaare vorgesehen sein, die insgesamt die Kontakttulpe bzw. deren Kontaktarme bilden.

Vorzugsweise ist dann eine entsprechende Anzahl an Überfederfingerpaaren vorgesehen, wobei ein Überfederfingerpaar jeweils einem Kontaktfingerpaar zugeordnet ist. Insbesondere drückt jeweils ein Überfederfinger gegen einen Kontaktfinger der Kontakttulpe, sodass vorzugsweise jeder Kontaktfinger im Wesentlichen gleich belastet wird.

In allen Ausgestaltungen ist die elektrische Anschlusseinrichtung insbesondere für Kontaktkräfte kleiner als 30 und insbesondere kleiner als 20 Newton ausgelegt. Vorzugsweise bringt jedes Kontaktfingerpaar Kontaktkräfte kleiner 7 und insbesondere kleiner 5 Newton auf In besonders bevorzugten Ausgestaltungen werden je Kontaktfingerpaar Kontaktkräfte zwischen etwa 3 und 4 Newton aufgebracht. Das ermöglicht einen hohen Bedienkomfort, da nur relativ geringe Steck- und Ziehkräfte bei der Herstellung oder Lösung eines elektrischen Kontakts mit einer elektrischen Anschlusseinrichtung erforderlich sind.

Die genaue Anzahl der Kontaktfinger und der Überfinger und die jeweilige Kontaktkraft hängt insbesondere auch von der zu übertragenden Stromstärke ab.

In bevorzugten Ausgestaltungen der erfindungsgemäßen elektrischen Anschlusseinrichtung weist wenigstens eine Kontaktfläche der Kontakttulpe eine Silber enthaltene Schicht auf. Schichten mit einem Silberanteil oder aus Silber können die Reibung erheblich verringern, sodass eine noch weitergehende Erhöhung des Komforts bei der Bedienung möglich ist. Ein weiterer Vorteil von Silber oder Silber enthaltenden Schichten ist die gute elektrische Leitfähigkeit.

In anderen Ausgestaltungen ist es auch möglich, mit Zinn versehene oder aus Zinn bestehende Schichten aufzubringen, um die Reibung zu verringern und um Korrosion zu verhindern.

In allen Ausgestaltungen ist die erfindungsgemäße elektrische Anschlusseinrichtung insbesondere für die Übertragung von Stromstärken größer 80 Ampere geeignet. Vorzugsweise ist sie für eine Übertragung von Stromstärken größer 100 Ampere geeignet.

Vorteilhafterweise besteht die Kontakttulpe wenigstens teilweise aus Kupfermaterial und insbesondere aus einem Kupferflachbandmaterial, welches z.B. gestanzt ist und durch Umbiegen in die gewünschte Form gebracht wird.

Die Überfeder besteht vorzugsweise im Wesentlichen aus Stahlmaterial und kann ebenfalls aus einem Flachbandmaterial durch einen oder mehrere Biegevorgänge hergestellt sein. Dabei kann der Durchsteckschutz durch zwei aufeinandergebogene Bereiche gebildet werden.

Die erfindungsgemäße elektrische Anschlusseinrichtung kann sowohl an einer Grundleiste angeordnet sein als auch als Stecker ausgeführt sein. Auch eine fliegende Anordnung ist möglich.

Neben den vorbeschriebenen Ausgestaltungen der Erfindung sind weitere vorteilhafte Ausbildungen der Erfindung in den abhängigen Ansprüchen angegeben.

Ein Ausführungsbeispiel der Erfindung ist in den Zeichnungen rein schematisch dargestellt und wird nachfolgend näher beschrieben.

In den Figuren zeigen:
- Figur 1: die erfindungsgemäße elektrische Anschlusseinrichtung in einer perspektivischen Ansicht;
- Figur 2: eine perspektivische Ansicht der elektrischen Anschlusseinrichtung nach Figur 1 ohne Überfeder;
- Figur 3: eine perspektivische Ansicht der Überfeder der elektrischen Anschlusseinrichtung nach Figur 1;
- Figur 4: eine Abwicklung der Überfeder der elektrischen Anschlusseinrichtung nach Figur 1;
- Figur 5: eine Abwicklung der Kontakttulpe der elektrischen Anschlusseinrichtung nach Figur 1; und
- Figur 6: eine perspektivische Ansicht einer weiteren erfindungsgemäßen elektrischen Anschlusseinrichtung.

In Fig. 1 ist in einer perspektivischen Darstellung eine erfindungsgemäße Anschlusskontakteinrichtung in Form eines elektrischen Anschlusskontakts bzw. einer elektrischen Anschlusseinrichtung 1 dargestellt. Die elektrische Anschlusseinrichtung 1 umfasst einen Flachkontakt 2 mit wenigstens einer Kontakttulpe 3 und einer die Kontakttulpe 3 außen umgebenden Überfeder 6, welche zur Sicherstellung der erforderlichen Kontaktkraft dient.

Die Kontakttulpe 3 umfasst Federarme 12 und 13, wie insbesondere der Darstellung nach Figur 2 und der in Figur 5 abgebildeten Abwicklung entnommen werden kann. Jeder Kontaktarm umfasst eine Mehrzahl von hier im Ausführungsbeispiel fünf Kontaktfingern 15, die paarweise ausgebildet sind, sodass jeweils zwei Kontaktfinger 15 aufeinander zu ausgerichtet sind.

Zwischen einem Kontaktfingerpaar mit zwei Kontaktfingern 15 ist im unbelasteten Zustand 8 eine definierte Eintrittsbreite 9 vorgesehen, die wenigstens im Wesentlichen der vorbestimmten Messerdicke 5 des Kontaktmessers 4 entspricht. Dadurch wird erreicht, dass nicht die Federarme 12 und 13 der Kontakttulpe 3 die erforderliche Klemmkraft aufbringen, sondern dass die erforderliche Kontaktkraft durch die Überfederfinger 17 der Überfeder 6 aufgebracht wird.

Die Überfeder besteht vorzugsweise aus Stahl oder einem sonstigen ähnlich stabilen Material, während die Kontakttulpe mit den Kontaktfingerpaaren 11 vorteilhafterweise aus Kupfer oder eine Kupferlegierung bestehen.

Zur besseren Leitfähigkeit und zur Verringerung der Reibung können die Kontaktfinger 15 insgesamt oder an der Kontaktfläche 18 mit einer Silberbeschichtung oder eine silberhaltigen Beschichtung versehen sein. Dadurch wird eine Reibungsminderung erzielt, wodurch der Bedienkomfort durch geringere Steck- und Ziehkräfte erhöht wird.

Das Kontaktmesser 4 ist in dem in den Figuren 1 bis 5 dargestellten Ausführungsbeispiel mit Lötbeinen 22 versehen, um das Kontaktmesser 4 auf einer (nicht dargestellten) Leiterplatte zu verlöten.

Die elektrische Anschlusseinrichtung 1 verfügt an der Kontakttulpe 3 über einen elektrischen Anschluss 19, der mit einem (nicht dargestellten) Leiter verbunden werden kann.

In dem in den Figuren 1 bis 5 dargestellten Ausführungsbeispiel ist die elektrische Anschlusseinrichtung 1 als Stecker verwendbar und auf das Kontaktmesser 5 aufsteckbar, welches als Strombalken an einer Leiterplatte angebracht ist.

Die nötige Kontaktkraft wird durch die Überfeder 6 aufgebracht, wozu die Überfederfinger 17 die Kontaktfingerpaare 11 in dem Kontaktbereich 7 mit einer definierten Federkraft belasten. Die Länge 16 der Überfederfinger 17 ist erheblich kürzer als die Länge 14 der Kontaktfinger 15. Dadurch wird erreicht, dass die Kontaktfinger 15 eine große Kontaktfläche 18 zur Verfügung stellen, während die Überfeder 6 eine relativ große Federkonstante aufweist, sodass die von der Überfeder 6 aufgebrachte Federkraft erheblich größer ist als eine eventuell an der Kontakttulpe 3 aufgebrachte Federkraft.

Die Überfeder 6 bringt die Kontaktkraft auf. Dadurch wird unter anderem bewirkt, dass eventuelle Setzungserscheinungen an den Federarmen 12 und 13 der Kontakttulpe 3 keinen oder nur einen sehr geringen Einfluss auf die Kontaktkraft haben, da diese im Wesentlichen oder ganz durch die Überfeder bestimmt wird. Deshalb weist die Kontakttulpe 3 in unbelasteten Zustand eine freie Öffnung auf, in die das Kontaktmesser 4 einschiebbar ist.

Ein erheblicher Vorteil ist die Ausbildung der Federarme 12 und 13 mit mehreren Kontaktfederfingern 15, die lamellenartig an den Federarmen 12 und 13 vorgesehen sind. Hier im Ausführungsbeispiel sind insgesamt zehn Kontaktfederfinger 15 vorgesehen, die je insgesamt fünf Kontaktfederfingerpaare bilden.

Jedem Kontaktfinger 15 ist eine entsprechender Überfederfinger 17 zugeordnet, der den jeweiligen Kontaktfinger 15 mit einer definierten Kontaktkraft vorbelastet, um definierte Bedingungen beim Kontakt zu gewährleisten.

Sowohl die Überfeder 6 als auch die Kontakttulpe 3 sind vorzugsweise aus einstückigen Blechteilen durch Umbiegen hergestellt. Die Abwicklungen der gestanzten Blechteile sind in den Figuren 4 und 5 dargestellt. Dadurch wird ein einfaches und kostengünstiges Herstellverfahren gewährleistet, welches eine hohe Qualität bei guter Produzierbarkeit erlaubt.

Die Überfeder 6 ist so aufgeführt, dass ein Federstahlflachband so ausgestanzt und gebogen wird, das ein geschlossener Käfig entsteht, der die elastische Seite des Tulpenkontakte völlig umschließt. Zudem sind entsprechend der Anzahl der Kontaktfederfinger 15 der Kontakttulpe 3 die Überfederfinger ausgeformt.

Ein Durchsteckschutz 10 ist vorgesehen, der ein Durchstecken eines Leiters verhindert.

Die elektrische Anschlusseinrichtung 1 kann insbesondere auch in Flachstecksystemen mit mehrpoligen Steckverbindern eingesetzt werden. Die Erfindung erlaubt den Einsatz bei hohen Stromstärken bei einer gleichzeitig geringen Größe. So kann auch bei einem 10-poligen Stecker im Grundleistenaufbau eine sehr enge Teilung von z.B. 15 mm gewährleistet werden, wobei gleichzeitig die zur Bedienung nötigen Steck- und Ziehkräfte gering sind.

Durch eine silberhaltige Oberfläche wird auch bei Vibrationen oder sich ständig ändernden Beanspruchungseinflüssen ein störungsfreier Betrieb gewährleistet.

Möglich ist sowohl eine fliegende Verbindung, bei der sowohl die Kontakttulpe als auch das Kontaktmesser im Stecker angeordnet ist, als auch die Verbindung des Kontaktmessers oder der Kontakttulpe mittels entsprechender Lötstifte in einer Grundleiste.

Trotz geringer Klemmkräfte von insbesondere weniger als 4 Newton pro Kontaktpunkt wird die Übertragung hoher Ströme dauerhaft gewährleistet, während gleichzeitig der Bedienkomfort erhöht wird. Dies wird hier unter anderem dadurch erreicht, dass die Überfeder im Kontaktbereich die Kontaktkraft aufbringt. Gleichzeitig ist die erfindungsgemäße elektrische Anschlusseinrichtung 1 günstig zu fertigen.

### Bezugszeichenliste

- 1: Elektrische Anschlusseinrichtung
- 2: Flachkontakt
- 3: Kontakttulpe
- 4: Kontaktmesser
- 5: Messerdicke
- 6: Überfeder
- 7: Kontaktbereich
- 8: unbelasteter Zustand
- 9: Eintrittsbreite
- 10: Durchsteckschutz
- 11: Kontaktfingerpaar
- 12: Federarm
- 13: Federarm
- 14: Länge
- 15: Kontaktfinger
- 16: Länge
- 17: Überfederfinger
- 18: Kontaktfläche
- 19: Anschluss
- 20: Abwicklung
- 21: Abwicklung
- 22: Lötbein

## Patentansprüche

1. Elektrische Anschlusseinrichtung (1), insbesondere zur Übertragung von hohen Stromstärken, umfassend wenigstens einen Flachkontakt (2) mit einer Kontakttulpe (3) und ein Kontaktmesser (4) mit einer vorbestimmten Messerdicke (5), wobei
der Flachkontakt (2) in einem Kontaktbereich (7) zur Aufnahme des Kontaktmessers (4) mit der vorbestimmten Messerdicke (5) geeignet ist, wobei eine zur Kontaktierung vorgesehene Kontaktkraft im Wesentlichen durch eine Überfeder (6) in dem Kontaktbereich (7) aufgebracht wird,
die Kontakttulpe (3) eine Mehrzahl von Kontaktfingerpaaren (11) mit jeweils paarweise aufeinander zu ausgerichteten Kontaktfingern (15) aufweist,
zwischen einem Kontaktfingerpaar (11) mit zwei aufeinander zu ausgerichteten Kontaktfingern (15) im unbelasteten Zustand eine definierte Eintrittsbreite vorgesehen ist, die im Wesentlichen der vorbestimmten Messerdicke des Kontaktmessers entspricht,
die Überfeder (6) mit deren jeweiligen Überfederfingern (17) und die Kontakttulpe (3) mit deren Kontaktfingern (15) jeweils eine gleiche Mehrzahl von Fingerpaaren (11, 17) aufweisen,
die Überfederfinger (17) die Kontaktfinger (15) in dem Kontaktbereich (7) mit einer definierten Federkraft belasten,
eine Länge (14) der Kontaktfinger (15) der Kontakttulpe (3) größer als eine Länge (16) der Überfederfinger (17) der Überfeder (6) ist, und
die Überfederfinger (17) schräger zu dem Aufnahmeraum mit einem aufgenommenen Kontaktmesser (4) als die Kontaktfinger (15) zu dem Aufnahmeraum oder dem Kontaktmesser (4) verlaufen.

2. Elektrische Anschlusseinrichtung (1) nach Anspruch 1, wobei als Mehrzahl von Fingerpaaren der Kontaktfinger (15) und der Überfederfinger (17) drei, vier, fünf, sechs oder noch mehr vorgesehen sind und wobei ferner ein Durchsteckschutz (10) vorgesehen ist.

3. Elektrische Anschlusseinrichtung (1) nach einem der vorhergehenden Ansprüche, wobei der für jedes Kontaktfingerpaar im Wesentlichen durch die Überfederfinger (17) der Überfeder (6) bedingte Kontaktdruck so ausbildbar ist, dass eine Übertragung von Stromstärken größer 80 Ampere ermöglicht wird.

4. Elektrische Anschlusseinrichtung (1) nach einem der vorhergehenden Ansprüche, welche für Kontaktkräfte kleiner 20 Newton ausgelegt ist.

5. Elektrische Anschlusseinrichtung (1) nach einem der vorhergehenden Ansprüche, wobei an jedem Kontaktfingerpaar (11) Kontaktkräfte kleiner 5 Newton anliegen.

6. Elektrische Anschlusseinrichtung (1) nach einem der vorhergehenden Ansprüche, wobei wenigstens eine Kontaktfläche (18) der Kontakttulpe (3)mit einer Silber enthalten Schicht versehen ist.

7. Elektrische Anschlusseinrichtung (1) nach einem der vorhergehenden Ansprüche, wobei die Anschlusseinrichtung ferner so ausgebildet ist, dass sie für die Übertragung von Stromstärken größer 100 Ampere geeignet ist.

8. Elektrische Anschlusseinrichtung (1) nach einem der vorhergehenden Ansprüche, wobei die Kontakttulpe (3) wenigstens teilweise aus Kupfermaterial und/oder die Überfeder im Wesentlichen aus Stahlmaterial besteht.

9. Elektrische Anschlusseinrichtung (1) nach einem der vorhergehenden Ansprüche, welche an einer Grundleiste angeordnet und/oder als Stecker ausgeführt ist.

## Claims

1. Electrical connection device (1), in particular for transmitting high current levels, comprising at least one flat contact (2) with a tulip contact (3) and a contact blade (4) with a prescribed blade thickness (5), wherein
the blade contact (2) in a contact area (7) is suitable for receiving the contact blade (4) with the prescribed blade thickness (5), wherein a contact force provided for making electrical contact is essentially applied by an upper spring (6) in the contact area (7),
the tulip contact (3) comprises a plurality of pairs of contact fingers (11) with each pairwise towards oriented contact fingers (15),
between a pair of contact fingers (11) and two towards oriented contact fingers (15) in an unloaded state (8) is a free entry width (9) provided that approximately corresponds to the prescribed blade thickness of the contact blade (4),
the upper spring (6) with respective upper spring springers (17) and the tulip contact (3) with the contact fingers (15) each comprise an identical plurality of pairs of fingers (11, 17),
the upper spring springers (17) loads the contact fingers (15) in the contact area (7) with a defined spring force,
a length (14) of the contact fingers (15) of the tulip contact (3) is greater than a length (16) of the upper spring fingers (17) of the upper spring (6), and
the upper spring fingers (17) pass more slanting to the absorbed space with an absorbed contact blade (4) than the contact fingers (15) to the absorbed space or the contact blade (4).

2. Electrical connection device (1) of claim 1, wherein the plurality of pairs of contact fingers (15) and upper spring fingers (17) comprises three, four, five, six or more and wherein a push-through protection (10) is provided.

3. Electrical connection device (1) of one of the proceeding claims, wherein the contact pressure provided for each pair of contact fingers (15) essentially applied by the upper spring fingers (17) is suitable for a transmission of current levels above 80 amperes.

4. Electrical connection device (1) of one of the proceeding claims that is designed for contact forces below 20 N.

5. Electrical connection device (1) from one of the preceding claims, wherein contact forces below 5 N exist at each pair of contact fingers (11).

6. Electrical connection device (1) from one of the preceding claims, wherein at least one contact surface (18) of the tulip contact (3) is provided with a layer containing silver.

7. Electrical connection device (1) from one of the preceding claims, wherein the electrical connection device (1) is suitable for the transmission of current levels above 100 amperes.

8. Electrical connection device (1) from one of the preceding claims, wherein the tulip contact (3) at least partially consists of copper material and/or the upper spring consists primarily of steel material.

9. Electrical connection device (1) from one of the preceding claims that is located on a terminal block and/or is designed as a plug connector.

## Revendications

1. Dispositif de connexion électrique (1), notamment pour le transfert d'intensités de courant élevées, comprenant au moins un contact plat (2) avec une tulipe de contact (3) et d'une lame de contact (4) avec une épaisseur de lame prédéterminée (5), où
le contact plat (2) est approprié, dans une zone de contact (7), pour l'admission de la lame de contact (4) avec l'épaisseur de lame prédéterminée (5), où une force de contact prévue pour la mise en contact est mise en oeuvre dans la zone de contact (7) essentiellement par l'intermédiaire d'un ressort enrobant (6),
la tulipe de contact (3) présente une multiplicité de paires de doigts de contact (11) avec chaque fois des doigts de contact (15) alignés par paires les uns sur les autres,
entre une paire de doigts de contact (11) avec deux doigts de contact (15) alignés l'un sur l'autre à l'état non chargé, il est prévu une largeur d'introduction définie qui correspond dans l'ensemble à l'épaisseur de lame prédéterminée de la lame de contact,
le ressort enrobant (6) avec ses doigts de ressort enrobant (17) respectifs et la tulipe de contact (3) avec ses doigts de contact (15) présentent respectivement le même multiple de paires de doigts (11, 17),
les doigts de ressort enrobant (17) sollicitent les doigts de contact (15) avec une force élastique définie dans la zone de contact (7),
une longueur (14) des doigts de contact (15) de la tulipe de contact (3) est plus grande qu'une longueur (16) des doigts de ressort enrobé (17) du ressort enrobé (6), et
les doigts de ressort enrobé (17) s'étendent davantage inclinés vers l'espace d'admission avec une lame de contact (4) admise que les doigts de contact (15) inclinés vers l'espace d'admission ou vers la lame de contact (4).

2. Dispositif de connexion électrique (1) selon la revendication 1, dans lequel, en tant que multiplicité de paires de doigts des doigts de contact (15) et des doigts de ressort enrobant (17), trois, quatre, cinq, six ou encore davantage de paires sont prévues et où en outre est prévu un opercule de protection (10).

3. Dispositif de connexion électrique (1) selon l'une des revendications précédentes, dans lequel la pression de contact pour chaque paire de doigts de contact conditionnée dans l'ensemble par les doigts de ressort enrobé (17) du ressort enrobé (6) peut être concrétisée de sorte qu'un transfert d'intensités de courant supérieures à 80 Ampères peut être rendu possible.

4. Dispositif de connexion électrique (1) selon l'une des revendications précédentes, dans lequel la pression de contact est conçue inférieure à 20 Newton.

5. Dispositif de connexion électrique (1) selon l'une des revendications précédentes, dans lequel des forces de contact inférieures à 5 Newton s'appliquent sur chaque paire de doigts de contact (11).

6. Dispositif de connexion électrique (1) selon l'une des revendications précédentes, dans lequel au moins une surface de contact (18) de la tulipe de contact (3) est munie d'une couche contenant de l'argent.

7. Dispositif de connexion électrique (1) selon l'une des revendications précédentes, dans lequel le dispositif de raccordement est en outre ainsi conçu qu'il est approprié pour le transfert d'intensités de courant supérieures à 100 Ampères.

8. Dispositif de connexion électrique (1) selon l'une des revendications précédentes, dans lequel la tulipe de contact (3) est constituée au moins partiellement d'un matériau à base de cuivre et/ou que le ressort enrobant est essentiellement constitué d'un matériau à base d'acier.

9. Dispositif de connexion électrique (1) selon l'une des revendications précédentes, lequel est disposé sur une embase et/ou est conçu sous la forme d'une fiche.
